# FASCICULE DE BREVET EUROPEEN

(11) **EP 0 814 695 B1**
(45) Date de publication et mention de la délivrance du brevet: **10.02.1999**
(21) Numéro de dépôt: 96904915.4
(22) Date de dépôt: 28.02.1996
(51) Int. Cl.: A47K 10/34, A47K 10/40

(54) **DISPOSITIF DE CHARGEMENT POUR APPAREIL DISTRIBUTEUR DE MATERIAUX D'ESSUYAGE**
LADEVORRICHTUNG FÜR SPENDER VON AUFWISCHMATERIAL
LOADING DEVICE FOR A WIPING MATERIAL DISPENSING APPARATUS

(30) Priorité: 15.03.1995 FR 9503312
(43) Date de publication de la demande: 07.01.1998
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: FR9600305
(87) Numéro de publication internationale: WO9628080

(56) Documents cités:
- EP-A- 0 461 732
- EP-A- 0 483 749
- FR-A- 2 555 975
- GB-A- 1 036 952
- GB-A- 1 180 183
- GB-A- 2 028 765
- US-A- 4 213 363
- US-A- 5 249 755

## Description

L'invention se rattache au secteur technique des appareils de distribution de papier d'essuyage en ouate de cellulose, papier crêpé ou matériaux similaires destinés plus particulièrement à l'essuyage des mains des utilisateurs, à la distribution de papier toilette, à la distribution de serviettes en papier.

Il est connu dans le commerce de proposer par de nombreux constructeurs et fabricants, et par le demandeur en particulier, des appareils distributeurs de papier essuie-mains, avec ou sans coupe automatique du papier, dans des versions pliée ou non pliée.

Généralement, chaque appareil comprend un carter aménagé pour recevoir, dans sa partie haute, une bobine de matériau d'essuyage montée libre en rotation tout en étant guidée pour être dévidée par suite d'une action manuelle de traction de l'extrémité de la bande de papier par l'utilisateur afin d'assurer, grâce à un dispositif de coupe sous-jacent intégré dans un tambour d'entraînement, la distribution de longueur de papier.

La bobine de matériau d'essuyage précitée est généralement enroulée sur un mandrin creux qui est susceptible de s'engager dans des embouts ou des formes similaires établis sur des flasques latéraux du carter. Ces flasques présentent une certaine élasticité d'écartement pour permettre l'introduction de la bobine ou l'enlèvement du mandrin de celle-ci lorsque ladite bobine a été dévidée en totalité. Un tel montage est décrit dans de très nombreux brevets au nom du demandeur, et on indique non limitativement, les brevets français n° 93/04082, n° 93/14609, n° 94/04399, n° 94/06907, n° 94/05698. Les appareils décrits dans ces différents brevets montrent le système de chargement précité, que l'appareil soit aménagé pour permettre la distribution de papier sous forme pliée ou non pliée.

Dans les mises en oeuvre précitées de ces appareils, la bobine de matériau d'essuyage n'est pas directement en appui sur le tambour sous-jacent qui inclut le dispositif de coupe de bandes de matériau, ce dispositif de coupe pouvant être, par exemple et non limitativement, celui indiqué dans les brevets français précités du demandeur.

Un élément presseur est utilisé pour être en appui élastique sur le tambour pour assurer le passage et le maintien de la bande de papier qui est déroulée.

On connaît également, dans d'autres appareils, le concept de réaliser le long des flasques latéraux du carter des éléments en forme de glissière qui permettent le guidage vertical et la retombée par gravité de la bobine d'essuyage au fur et à mesure de son dévidement. Dans ce cas là, la bobine reçoit, à ses extrémités latérales, des moyeux avec un doigt d'engagement dans lesdites glissières.

Dans les types d'appareils précités, on observe que l'opérateur doit intervenir manuellement pour positionner la bobine d'essuyage, soit par écartement des flasques latéraux et introduction du mandrin support dans les embouts, soit par positionnement de la bobine dans les glissières de guidage à l'aide de pions ou doigts établis en débordement de la bobine.

Dans ces réalisations, et tout particulièrement pour le positionnement de la bobine entre les flasques, l'opérateur est amené à rechercher, par tâtonnements, et positionner très correctement la bobine sur les embouts, ce qui n'est pas toujours pratique. Le diamètre des embouts correspond sensiblement au diamètre du mandrin pour assurer une parfaite tenue de l'ensemble.

Par ailleurs, on observe qu'il est nécessaire pour assurer le changement de la bobine d'essuyage que celle en service soit dévidée complètement, sinon il y aurait un gaspillage de matériau d'essuyage.

Dans le cadre de ses recherches antérieures, le demandeur avait imaginé la possibilité d'une évacuation de la bobine d'essuyage en fin de service lorsqu'il restait quelques bandes de papier à distribuer, afin d'être remplacé automatiquement par une nouvelle bobine de matériau, dite bobine de réserve. Dans cette mise en oeuvre, des mécanismes complexes, faisant appel à des systèmes de bras de lever pivotants ou belles, étaient utilisés rendant coûteux la conception de l'appareil. Par contre, cette disposition permettait la distribution complète de la première bobine d'essuyage simultanément avec le début du dévidement de la seconde bobine en service, telle que par exemple définit dans les brevets français n° 83/19815 et n° 76/28387. Dans ces derniers cas, le mandrin final vierge de toute bande de matériau était alors évacué dans le fond arrière de l'appareil, et un opérateur pouvait ultérieurement l'enlever afin de pouvoir procéder à un nouveau chargement.

En égard de l'art antérieur considéré développé principalement par le demandeur, le but recherché, selon la présente invention, était d'améliorer et de simplifier le chargement de la bobine d'essuyage d'un appareil de distribution de matériau, sous forme pliée ou non pliée, et quelles que soient les autres caractéristiques de l'appareil, et en particulier de son dispositif de coupe, de son tambour d'entraînement de la bande de papier et autres aménagements pouvant intervenir dans l'appareil.

Un deuxième but recherché selon l'invention était de réaliser un dispositif de chargement de la bobine d'essuyage qui offre une très grande rapidité d'intervention sans manipulation particulière ni recherche de centrage de la bobine d'essuyage par rapport à l'appareil, et ses moyens supports, et qui offre simultanément la possibilité d'effectuer le changement, alors que la bobine d'essuyage en service n'est pas totalement dévidée, le changement permettant quand même la distribution finale de ladite première bobine en service simultanément avec le début de dévidement de la seconde bobine.

Un troisième but recherché selon l'invention était de réaliser un dispositif de chargement dont les aménagements et caractéristiques soient simples à réaliser en les intégrant dans la fabrication du carter de l'appareil pour assurer un coût de revient très réduit de l'ensemble.

Un autre but selon l'invention était de réaliser un dispositif de chargement qui soit apte à fonctionner dans le cadre d'un appareil distributeur à double rouleaux.

Un autre but recherché selon l'invention était de permettre l'utilisation du dispositif de chargement pour tout type d'appareil distributeur de papier d'essuyage, dans toutes applications telles que l'essuyage à mains, la distribution de papier toilette, la distribution de serviettes en papier en position pliée ou non pliée.

Ces buts et d'autres encore ressortiront bien de la suite de la description.

L'appareil distributeur de matériaux d'essuyage est du type comprenant, dans un carter, la réception d'au moins une bobine d'essuyage, des mécanismes sousjacents notamment un tambour incluant ou non un dispositif de coupe et un élément presseur en appui sur le tambour entre lesquels est destinée à passer la ou les bandes de matériaux issues des bobines d'essuyage.

Selon une première caractéristique de l'invention, il inclut un dispositif de chargement conçu de manière telle que le carter comprend des parois latérales perpendiculaires à la paroi arrière et agencées pour recevoir des lumières curvilignes, et au moins une forme saillante profilée en forme de came située à l'extrémité arrière de chaque lumière curviligne. En regard de chaque paroi est disposée en articulation une plaquette profilée, chaque plaquette comprenant un doigt escamotable disposé en regard de la paroi du carter pour s'engager, déborder ou s'escamoter de ladite lumière curviligne de réception, en combinaison avec la déformation élastique de la plaquette, dont la partie inférieure est susceptible de coopérer en déplacement avec la saillie formée sur la paroi en regard, selon les phases de chargement de la bobine, ledit doigt constituant un moyen de butée de la bobine de matériau jusqu'à la présentation du mandrin de celle-ci en regard du doigt puis un moyen de suspension libre du mandrin support de la bobine de matériau. L'une des extrémités de la plaquette est associée à un moyen de rappel élastique permettant son déplacement limité et son retour en position. Le diamètre du doigt est très largement inférieur au diamètre du mandrin.

Pour fixer l'objet de l'invention, on le décrit maintenant d'une manière non limitative aux figures des dessins où,
- la figure 1 est une vue d'un appareil distributeur présenté de côté, équipé du dispositif de chargement de la bobine d'essuyage, l'appareil étant représenté dans une version non limitative avec des aménagements d'un tambour et dispositif de coupe décrits dans l'un des brevets du demandeur,
- la figure 2 est une vue en perspective éclatée du dispositif de chargement de la bobine d'essuyage dans un appareil distributeur,
- la figure 3 est une vue en coupe, selon la ligne 3.3 de la figure 1, illustrant la bobine d'essuyage en position de mise en place,
- la figure 4 est une vue similaire à la figure 3 illustrant l'introduction ou l'enlèvement de la bobine d'essuyage,
- la figure 5 est une vue de profil illustrant la mise en place de la bobine d'essuyage dans le dispositif,
- la figure 6 est une vue similaire à la figure 5 illustrant la possibilité de retrait de la bobine d'essuyage non totalement dévidée dans le cadre d'un besoin quelconque,
- la figure 7 est une vue de profil d'un appareil distributeur avec une variante de réalisation du dispositif de chargement permettant l'introduction par le haut de l'appareil de la bobine d'essuyage et incluant également un portique permettant la distribution de papier dans une version pliée,
- la figure 8 est une vue en coupe selon la ligne 8.8 de la figure 7,
- la figure 9 est une vue à caractère schématique illustrant l'utilisation du dispositif de chargement, selon la figure 7, appliqué dans un appareil distributeur à double rouleaux, en phase de non sollicitation,
- la figure 10 est une vue de dessus, selon la figure 9, illustrant le mécanisme de tenue et d'escamotage de la bobine de réserve,
- la figure 11 est une vue semblable à la figure 9 illustrant la détection pour le changement et remplacement de la bobine de matériau en fin d'utilisation par la bobine de réserve,
- la figure 12 est une vue en plan, selon la figure 11, illustrant d'une manière schématique l'escamotage du mécanisme de maintien de la bobine de réserve.

Afin de rendre plus concret l'objet de l'invention, on le décrit maintenant d'une manière non limitative illustrée aux figures des dessins.

Le dispositif de chargement de bobine de matériau s'applique à tout appareil distributeur de matériau à fonctionnement automatique ou non, avec notamment des applications dans la distribution de papier essuie-mains, de papier toilette ou de papier tel que serviettes, dans des versions pliée ou non pliée.

Le dispositif de chargement de la bobine de matériau est adaptable dans tout type d'appareil distributeur de matériau de papier d'essuyage, quels que soient les caractéristiques et agencements particuliers du tambour, du dispositif de coupe incorporé ou non, et divers autres aménagements nécessaires au fonctionnement et à la distribution de bandes de papier selon des longueurs déterminées. Il a simplement été illustré figure 1 un exemple d'un appareil distributeur complet incluant l'ensemble des mécanismes pour faciliter la compréhension de l'invention et des lecteurs de celle-ci, en se basant notamment sur des réalisations développées par le demandeur dans ses brevets antérieurs.

L'appareil distributeur est référencé dans son ensemble par (1). Il comprend un carter (2) de forme volumétrique parallélépipédique présentant une paroi arrière (2a), deux parois latérales (2b - 2c) perpendiculaires à la précédente et définissant la zone de positionnement de la bobine d'essuyage (B) et des mécanismes sous-jacents, notamment un tambour (3) incluant un dispositif de coupe (4), ainsi qu'un élément presseur (5) disposé en appui sur le tambour entre lesquels est destiné à passer la ou les bandes de matériau issues de bobines d'essuyage ainsi qu'il sera décrit par la suite. L'élément presseur est maintenu en position par des languettes (2d) profilées conformées avec le carter, directement ou de manière rapportée, et permettent ainsi le maintien de cet élément presseur contre le tambour. Un mécanisme de lancement (6) du type décrit dans un brevet antérieur du demandeur assure et contrôle la rotation du tambour.

Le carter comprend une paroi de fond (2e) aménagée avec une ouverture (2f) autorisant de manière connue le passage et la sortie de la bande de matériau coupée selon une longueur déterminée. Sur ce carter est articulé un couvercle (7) de fermeture qui est susceptible par exemple de venir s'encliqueter dans la partie haute de l'appareil à l'aide d'un moyen de verrouillage (8) de tout type connu.

Selon l'invention, le dispositif de chargement de la bobine d'essuyage peut s'effectuer, soit par une introduction horizontale de la bobine dans l'appareil par sa face frontale, ainsi qu'il apparaît aux dessins des figures 2 à 6, ou dans le cadre d'une variante de réalisation par une introduction par le haut de l'appareil de la bobine de matériau, selon les figures 1 et 9. Il sera représenté ensuite, dans une autre variante, l'utilisation de l'appareil dans une version double rouleau en utilisant le même dispositif de chargement.

On va tout d'abord décrire la première variante de réalisation du dispositif de chargement de la bobine de matériau, par son introduction frontale dans l'appareil, en se référant aux figures 1 à 6.

Dans cette mise en oeuvre, les parois latérales (2b - 2c) du carter sont, chacune, aménagées avec des lumières curvilignes (2g) disposées dans un plan sensiblement horizontal. Sous-jacente à chacune de ces lumières est disposée, sur la face externe (2b1 - 2c1) desdites parois, au moins une forme saillante (9) profilée en forme de came et disposée entre la paroi arrière (2a) du carter et l'extrémité de la lumière curviligne. Cette forme saillante (9) présente un profil penté (9a) progressif à partir de l'extrémité arrière de la lumière curviligne (2g) en conférant un effet de came ainsi qu'il sera précisé par la suite.

Avantageusement, est disposée, sur chaque paroi latérale, une autre forme en saillie (10) présentant un profil penté (10a) et disposée symétriquement par rapport à la première saillie de l'autre côté de la lumière curviligne, les deux saillies (9 - 10) étant situées du même côté extérieur de chacune des parois (2b - 2c), et toutes les deux avantageusement du même côté que sa bordure longiligne la plus grande.

Il est alors rapporté, extérieurement à chaque paroi latérale du carter, une plaquette profilée (11) pivotante par rapport aux parois (2b - 2c) et coopérant plus spécifiquement avec chacune des lumières curvilignes (2g) et de la ou des saillies (9 -10). Cette plaquette supporte fixement un doigt (12) de positionnement, de retenue et de suspension du mandrin (M) de la bobine d'essuyage (B), ladite plaquette se trouvant disposée en regard de la face extérieure de chaque paroi latérale du carter. Ce doigt (12) s'engage librement dans la lumière curviligne (2g) aménagée à cet effet et en déborde de celle-ci à l'intérieur du plan formé entre lesdites parois latérales (2b - 2c). La plaquette profilée (11), de forme par exemple triangulaire, forme pendule, et est fixée à articulation libre à sa partie supérieure (11a) sur un axe de liaison (13) disposé et introduit dans une ouverture (2h) formée sur chacune des parois latérales précitées.

En outre, dans sa partie inférieure, la plaquette profilée (11) est aménagée avec un talon (11b), et reçoit un axe débordant extérieurement (14) opposé au doigt (12) et servant d'appui et de fixation à l'extrémité (15a) d'un moyen de rappel (15), et dont l'autre extrémité (15b) est fixée sur une saillie débordante (16) disposée en arrière dans la partie basse de chaque paroi latérale du carter. Le doigt (12) intérieur déborde de la lumière réceptrice précitée, sur une certaine distance correspondant de préférence à l'épaisseur de la lumière. La plaquette profilée (11), formant pendule de part son montage et son matériau constitutif, présente avantageusement une certaine capacité élastique de déformation, ainsi qu'il apparaîtra par la suite. La partie talon (11b) de la plaquette précitée déborde dans la partie basse pour se situer dans un plan au-delà des saillies (9 -10) formées extérieurement sur les parois latérales du carter, et entre lesdites saillies (9 - 10).

Le fonctionnement est le suivant, en se rapportant aux figures 1 à 6 des dessins.

En phase de non chargement d'une bobine d'essuyage, les deux plaquettes profilées (11) formant pendule sont dans une position de stabilité par gravité, le doigt (12) se situant dans chacune des lumières curvilignes précitées, tandis que la partie talon (11b) de chaque plaquette se trouve disposée entre les saillies (9 -10). Le doigt (12) est en léger débordement intérieur et constitue une zone de butée. Il est précisé que le diamètre du doigt (12) est très largement inférieur au diamètre du mandrin (M) de la bobine d'essuyage. Lorsque l'opérateur désire charger l'appareil d'une bobine d'essuyage, il présente cette dernière par une approche frontale de sorte que la partie extérieure (B1) de la bobine vient en appui arrière contre chacun des doigts (12) associés aux plaquettes formant pendules. Lors de cet effort de poussée, selon la flêche (F), les plaquettes sont repoussées vers l'arrière (figure 5). Lors de ce déplacement, le talon de chacune des plaquettes vient alors en appui contre la partie pentée (9a) formant rampe de la saillie (9), en se déplaçant le long de celle-ci, ce qui entraîne alors un écartement latéral de la plaquette par déformation élastique par rapport à la paroi correspondante, ladite plaquette restant néanmoins liée dans sa partie haute à la paroi, par l'axe d'articulation (13). Il y a donc une déformation élastique de la plaquette qui est au maximum dans sa partie basse, notamment à l'endroit du doigt (12) qui s'escamote et se trouve alors en retrait à l'intérieur de la lumière curviligne assurant son logement ou en léger contact avec le flan latéral correspondant de la bobine. Cette opération étant simultanée des deux côtés de l'appareil, on comprend alors que l'on peut introduire sans aucune difficulté, la bobine de matériau d'essuyage. Chacun des doigts (12) est alors en contre-appui contre les flancs transversaux de la bobine. Lorsque le mandrin de cette dernière arrive, quelle que soit sa position en regard des doigts (12) de chacune des plaquettes, ceux-ci ne sont plus retenus à écartement et retrouvent alors leur position initiale par détente élastique des plaquettes en pénétrant dans le mandrin. Le ressort de tension (15) permet le rappel élastique de la plaquette dans sa position initiale. La bobine de matériau se trouve alors dans une position en suspension sur les doigts (12) précités qui pénètrent partiellement à l'intérieur du mandrin de la bobine. On obtient ainsi un montage souple et rapide sans qu'il ait été nécessaire d'un ajustement particulier du mandrin de la bobine par rapport aux doigts (12) précités.

Inversement, si, pour une raison quelconque, l'opérateur désire enlever la bobine d'essuyage en service, il procède à une manoeuvre inverse, et l'on se trouve alors dans la configuration de la figure 6 des dessins. Ce sont les saillies (10) qui permettent l'écartement des plaquettes qui sont tirées vers l'avant, selon la flêche (F2) de part l'action d'appui des doigts contre le fond intérieur du mandrin.

Dans cette mise en oeuvre avantageuse de l'invention, ainsi qu'il apparaît tout particulièrement à la figure 1 des dessins, le chargement d'une nouvelle bobine de matériau peut s'effectuer, même si celle en service n'est pas définitivement dévidée. Bien au contraire, le dispositif de chargement, selon l'invention, permet facilement d'éjecter la bobine en cours en fin d'utilisation par la poussée faite d'une nouvelle bobine à son encontre, dans les conditions de mise en place décrite précédemment, assurant l'éjection de la bobine en fin d'utilisation dans la partie arrière et inférieure du carter de l'appareil aménagé en forme de réservoir (R).

Dans cette dernière situation, on permet simultanément la distribution en superposition d'une part de la bande de matériau restante de la bobine éjectée et d'autre part du déroulement de la nouvelle bobine. On aura ainsi, jusqu'à épuisement de la première bobine, une double épaisseur de bandes de papier. Une ouverture (17) est avantageusement aménagée dans le fond du carter pour permettre la saisie et l'évacuation du mandrin vierge de toute bande de papier, après épuisement total de la première bobine.

Les avantages ressortent bien de l'invention, et on souligne tout particulièrement la simplicité de fonctionnement et de manoeuvre du dispositif.

Sans sortir du cadre de l'invention, on peut prévoir en variante un chargement de la bobine d'essuyage par le haut de l'appareil, comme représenté par exemple figure 7. Dans ce cas là, les parois latérales (20a - 20b) du carter (20) sont également aménagées avec des ouvertures curvilignes (20c) du même type que précédemment mais orientées dans un plan sensiblement vertical, avec deux saillies (21 - 22) équivalentes aux précédentes (9 -10) décrites dans la réalisation précédente. Les plaquettes d'articulation (23) sont agencées sensiblement différemment dans cette nouvelle version, et se présentent sous une forme en L, dont la petite branche (23a), en position sensiblement horizontale, reçoit le doigt escamotable (24) dans la lumière curviligne, et le bras de grande longueur (23b) permet la fixation du moyen de rappel (25) par ses extrémités (25a - 25b) d'une part à la plaquette (23), et d'autre part sur les parois latérales du carter, par une saillie (26) à position fixe. La plaquette profilée en L est articulée dans sa partie coudée (23c), dans le haut de l'appareil par un axe (27) associé aux parois précitées. La mise en position de la bobine d'essuyage s'effectue dans les mêmes conditions que précédemment.

On a prévu également, dans une variante d'utilisation de l'appareil, d'introduire un portique (28) articulé sur les parois latérales de l'appareil, dans la mise en oeuvre du brevet français n° 94/04399 pour une distribution de papier sous une forme pliée. Ce portique est escamotable et coopère avec des nervures (29) profilées formées sur le couvercle de l'appareil, comme décrit également dans les brevets antérieurs du demandeur rappelés précédemment.

En faisant référence aux figures 9 à 12 des dessins, on notera que l'invention peut également s'appliquer à un appareil de distribution à double rouleaux ou bobines de matériau (B1 - B2), un rouleau (B2) étant prévu en réserve. Dans cette disposition là, le chargement de l'appareil s'effectue par le haut, dans les mêmes conditions que la figure 7, et il n'y a aucun portique basculant permettant la distribution de papier sous forme pliée. Dans cette mise en oeuvre ainsi, le papier est distribué sous une forme non pliée.

En se référant à la représentation schématique des figures 9 à 12, le rouleau de réserve (B2) est en appui supérieur dans l'appareil, sur une butée escamotable (30) articulée par une biellette (31) par rapport à un support fixe (32) solidaire de l'une des parois du carter. Une ouverture (20d) de grande dimension est établie dans la paroi latérale du carter (20) pour permettre le positionnement et le pivotement de la butée précitée, afin d'en assurer son échappement. Par ailleurs, ladite biellette associée à la butée escamotable coopère en bout avec un bras (33) associé à un pivot d'articulation (34) à l'encontre d'un ressort de rappel (35). En bout de bras est prévu une plaque (36) testeur venant en appui, par l'arrière, et sous la bobine de matériau (B1) en cours d'utilisation. Au fur et à mesure du dévidage de cette bobine (B1), la plaque-testeur, en appui contre sa spire extérieure, pivote à l'encontre de son bras et du ressort de rappel précité. Quasiment en fin de dévidage, la butée escamotable (30) se retire et n'assure plus l'appui et la retenue de la bobine de réserve (B2). Celle-ci descend par gravité et fait alors jouer le doigt (24) associé aux plaquettes (23), dans les conditions décrites précédemment. La bobine de réserve prend la place de la précédente. La première bobine (B1) est éjectée dans le fond du carter. Il y a lieu d'observer que le positionnement de la bobine de réserve est tel que la bande de papier pendante se trouve à l'avant de l'appareil. Ainsi, lors du déplacement vers le bas, la bande de papier pendante sera automatiquement chargée entre l'élément presseur et le tambour de distribution de bande de papier.

Les avantages ressortent bien de l'invention et on souligne tout particulièrement la simplicité de celle-ci et ses nombreuses variantes d'utilisation.

## Revendications

1. Dispositif de chargement pour appareil distributeur de matériaux d'essuyage du type comprenant, dans un carter, la réception d'au moins une bobine d'essuyage (B), des mécanismes sousjacents notamment un tambour (3) incluant ou non un dispositif de coupe (4) et un élément presseur (5) en appui sur le tambour entre lesquels est destinée à passer la ou les bandes de matériaux issues des bobines d'essuyage,
caractérisé en ce que le carter comprend des parois latérales (2b - 2c ; 20a - 20b) perpendiculaires à la paroi arrière (2a) et agencées pour recevoir des lumières curvilignes (2g - 20c), et au moins une forme saillante (9 - 21) profilée en forme de came située à l'extrémité arrière de chaque lumière curviligne,
et en ce qu'en regard de chaque paroi (2b - 2c ; 20a - 20b), est disposée en articulation une plaquette profilée (11 - 23), déformable élastiquement, chaque plaquette comprenant un doigt escamotable (12 - 24) disposé en regard de la paroi du carter pour s'engager, déborder ou s'escamoter de ladite lumière curviligne de réception, en combinaison avec la déformation élastique de la plaquette, dont la partie inférieure est susceptible de coopérer en déplacement avec la saillie (9 - 21) formée sur la paroi en regard, selon les phases de chargement de la bobine, ledit doigt constituant un moyen de butée de la bobine de matériau jusqu'à la présentation du mandrin de celle-ci en regard du doigt puis un moyen de suspension libre du mandrin support de la bobine de matériau,
et en ce que l'une des extrémités de la plaquette (11 - 23) est associée à un moyen de rappel élastique (15 - 25) permettant son déplacement limité et son retour en position, et en ce que le diamètre du doigt (12 - 24) est très largement inférieur au diamètre du mandrin.

2. Dispositif de chargement selon la revendication 1, caractérisé en ce que chaque forme saillante (9 - 21) présente un profil penté (9a - 21a) progressif à partir de l'extrémité arrière de la lumière curviligne (2g - 20c) en regard en conférant un effet de came, ladite forme saillante coopérant avec l'extrémité inférieure de la plaquette articulée en autorisant son écartement par déformation élastique lors d'un effet de poussée, de chargement ou d'enlèvement de la bobine de matériau, en autorisant un retrait du doigt (12 - 24) à l'intérieur de la lumière curviligne, ledit doigt étant en appui contre le flan latéral de la bobine pendant la phase de mise en place ou de retrait, ledit doigt pénétrant par détente élastique dans le mandrin en assurant ensuite sa suspension, lorsque ledit mandrin est en regard du doigt.

3. Dispositif de chargement selon la revendication 2, caractérisé en ce que chacune des plaquettes (11 - 23) comprend, à titre complémentaire, une seconde saillie (10 - 22) profilée et formant rampe (10a - 22a) de manière similaire aux saillies (9 - 21), et en étant disposée en opposition aux précédentes par rapport aux lumières curvilignes (2g - 20c) pour autoriser le retrait et l'enlèvement de la bobine de matériau, en créant un effet similaire de déformation des plaquettes et de retrait des doigts.

4. Dispositif de chargement selon l'une quelconque des revendications 1 à 3, caractérisé en ce que les plaquettes (11) profilées supportent chacune un doigt (12) de positionnement, de retenue et de suspension du mandrin, la plaquette formant pendule étant fixée à articulation libre à sa partie supérieure (11a) sur un moyen de liaison (13) solidaire de la paroi latérale du carter en regard,
et en ce que, dans sa partie inférieure, la plaquette profilée est aménagée avec un talon (11b) recevant un axe débordant extérieurement (14) opposé audit doigt (12) et servant de moyen d'accrochage à un moyen de rappel élastique (15) dont l'autre extrémité est associée à un moyen solidaire de la paroi latérale, dans sa partie basse, la plaquette (11) coopérant avec les formes en rampe (9 - 10) précitées,
et en ce que la lumière curviligne (2g) est disposée dans un plan sensiblement à l'horizontal.

5. Dispositif de chargement selon l'une quelconque des revendications 1 à 3, caractérisé en ce que les plaquettes (23) profilées supportent chacune un doigt (24) de positionnement, de retenue et de suspension du mandrin, la plaquette étant agencée en forme de L dont la petite branche (23a) en position sensiblement horizontale reçoit le doigt escamotable (24) dans la lumière curviligne (20c), ladite petite branche (23a) coopérant avec les saillies (21 - 22) selon le mouvement donné du dispositif de chargement,
et en ce que le bras de grande longueur (23b) autorise la fixation du moyen de rappel élastique (25) de la plaquette par rapport aux parois latérales du carter, ladite plaquette étant articulée dans sa partie coudée par rapport à la paroi en regard,
et en ce que la lumière curviligne (20c) est disposée dans un plan sensiblement vertical.

6. Appareil distributeur de matériau d'essuyage incluant un dispositif de chargement selon l'une quelconque des revendications 1 à 5, caractérisé en ce qu'il est agencé, dans sa partie de fond, avec un réservoir (R) autorisant la réception de la bobine de matériau en fin d'utilisation dont la bande restante est acheminée entre l'élément presseur et le tambour en vue de sa coupe simultanément avec le début de la bande de matériau de la nouvelle bobine.

7. Appareil selon la revendication 6, caractérisé en ce qu'il comprend un portique (28) articulé sur les parois de l'appareil et escamotable coopérant avec des nervures (29) profilées formées sur le couvercle de l'appareil pour assurer une distribution de papier en position pliée ou non pliée.

8. Appareil selon la revendication 6, caractérisé en ce qu'il comprend, à titre complémentaire, un mécanisme permettant la distribution de deux rouleaux ou bobines de matériau (B1 - B2), un rouleau ou bobine de service maintenu par le dispositif de chargement et un rouleau ou bobine de réserve maintenu au-dessus par des moyens escamotables.

9. Appareil selon la revendication 8, caractérisé en ce que la bobine de réserve (B2) est en appui sur une butée escamotable (30) articulée par une biellette (31) par rapport à un support fixe (32) solidaire de l'une des parois du carter (20), une ouverture (20d) de grande dimension autorisant le positionnement, le pivotement de la butée pour en assurer son échappement,
et en ce que ladite biellette coopère avec un bras (33) associé à un pivot d'articulation (34) à l'encontre d'un ressort de rappel, ledit bras présentant en bout un moyen (36) testeur venant en appui par l'arrière et sous la bobine de matériau (B1) en cours d'utilisation pour en mesurer son diamètre et déclencher l'échappement du rouleau de réserve en lieu et place du rouleau de service avec l'évacuation de ce dernier dans le fond de l'appareil.

## Claims

1. Loading device for dispensing apparatus for material wipes of the type comprising, in a housing, the accommodation of at least one reel (B) of wipe material, underneath mechanisms, especially a drum (3) that may or may not include a cutting device (4), and a pressure component (5) that presses against the drum and between which the strip(s) of material taken from the reels of wipe material is/are to be threaded, characterised in that the housing comprises lateral walls (2b-2c; 20a-20b) perpendicular to the rear wall (2a) and devised so that they have curved slots (2g-20c) and at least one projecting part (9-21) shaped as a cam situated at the rear end of each curved slot, and in that opposite each wall (2b-2c; 20a-20b) there is a small hinged profiled plate (11-23), elastically deformable, each small plate comprising a retractable pin (12-24) arranged opposite the wall of the housing so that it engages in, projects from or retracts from said curved receptacle slot in combination with elastic deformation of the small plate, the lower part of which is capable of movably cooperating with the projection (9-21) formed on the opposite wall depending on the loading phase of the reel, said pin constituting a limit stop means of the reel of wipe material until the core of the latter is offered up opposite the pin and then constituting a means of freely suspending the core that supports the reel of material, and in that one of the ends of the small plate (11-23) has an associated elastic return means (15-25) allowing limited displacement and return to its initial position, and in that the diameter of the pin (12-24) is much less than the diameter of the core.

2. Loading device as claimed in claim 1, characterised in that each projecting part (9-21) has a gradual slope (9a-21a) from the rear end of the opposite curved slot (2g-20c) making it act as a cam, said projecting part cooperating with the lower end of the small hinged plate, allowing its spreading by elastic deformation when pushed apart, or during loading or unloading of the reel of material, allowing pin (12-24) to retract inside the curved slot, said pin pressing against the lateral side of the reel during insertion or removal, said pin penetrating by resilience into the core, and ensuring its suspension when said core is opposite the pin.

3. Loading device as claimed in claim 2, characterised in that each of the small plates (11-23) has in addition a second shaped projection (10-22) forming a ramp (10a-22a) in a manner similar to projections (9-21), and arranged opposite the latter projections relative to curved slots (2g-20c) to allow the withdrawal and removal of the reel of material, creating a similar deformation effect of the small plates and retraction of the pins.

4. Loading device as claimed in any of claims 1 to 3, characterised in that shaped small plates (11) each support a pin (12) for positioning, retaining and suspending the core, the small plate forming a pendulum being freely hinged at its upper part (11a) about connecting means (13) fixed to the opposite lateral wall of the housing, and in that the lower part of the shaped small plate is designed with a heel piece (11b) accommodating a shaft (14) that protrudes externally the other side to said pin (12) and is used to attach an elastic means of return (15) of which the other end is associated to means fixed to the lower part of the lateral wall, small plate (11) cooperating with the above-mentioned ramp shapes (9-10), and in that the curved slot (2g) is arranged in an essentially horizontal plane.

5. Loading device as claimed in any of claims 1 to 3, characterised in that shaped small plates (23) each support a pin (24) for positioning, retaining and suspending the core, the small plate being L-shaped with the short leg (23a) in an essentially horizontal position supporting the retractable pin (24) accommodated in the curved slot (20c), said short leg (23a) cooperating with projections (21-22) depending on the given movement of the loading device, and in that long leg (23b) enables the attachment of the elastic return means (25) of the small plate relative to the lateral walls of the housing, said small plate being hinged at its angled part relative to the opposite wall, and in that the curved slot (20c) is arranged in an essentially vertical plane.

6. Dispensing apparatus for material wipes comprising a loading device as claimed in any of claims 1 to 5, characterised in that it is fitted, in its bottom part, with a container (R) to receive the used up reel of material, the remaining strip of which is threaded between the pressure component and the drum to be simultaneously cut with the beginning of the material of the new reel.

7. Apparatus as claimed in claim 6, characterised in that it comprises a retractable support frame (28) hinged on the walls of the apparatus and cooperating with shaped ribs (29) formed on the cover of the apparatus to ensure dispensing of the paper in folded or non-folded form.

8. Apparatus as claimed in claim 6, characterised in that it comprises in addition a mechanism enabling two rolls or reels of material (B1-B2) to be dispensed, a roll or reel in use held by the loading device and a reserve roll or reel held above by retractable means.

9. Apparatus as claimed in claim 8, characterised in that the reserve reel (B2) rests against a retractable limit stop (30) which is hinged by a connecting rod (31) relative to a fixed support (32) joined to one of the walls of the housing (20), one large opening (20d) allowing positioning and swivelling of the limit stop to ensure its escape, and in that said connecting rod cooperates with an arm (33) associated with a hinged pivot (34) in opposition to a return spring, said end of arm having a test means (36) that rests at the rear and underneath the reel of material (B1) that is in use to measure its diameter and trigger the escape of the reserve roll to replace the roll in use with the latter escaping into the bottom of the apparatus.

## Patentansprüche

1. Ladevorrichtung für Spender von Aufwischmaterial nach Art derer, die in einem Gehäuse mindestens eine Aufwischmaterialspule (B) und darunterliegende Mechanismen aufnehmen, insbesondere eine Trommel (3) mit oder ohne Schneidvorrichtung (4) und ein an der Trommel aufliegendes Andruckelement (5), zwischen denen die von den Aufwischmaterialspulen kommende(n) Materialbahn(en) durchlaufen soll(en),
dadurch gekennzeichnet, daß das Gehäuse Seitenwände (2b - 2c; 20a - 20b), die senkrecht zur Rückwand (2a) verlaufen und mit kurvenförmigen Schlitzen (2g - 20c) ausgebildet sind, und mindestens einer nockenartig profilierten vorstehenden Form (9 - 21) am rückseitigen Ende jedes kurvenförmigen Schlitzes besitzt,
und dadurch gekennzeichnet, daß gegenüber jeder Wand (2b - 2c; 20a - 20b) ein elastisch verformbares Profilplättchen (11 - 23) gelenkig gelagert ist, wobei jedes Plättchen einen gegenüber der Gehäusewand angeordneten versenkbaren Stift (12 - 24) besitzt, der in Verbindung mit der elastischen Verformung des Plättchens, dessen unterer Teil geeignet ist, entsprechend den Ladephasen der Spule in der Bewegung mit dem gegenüberliegenden Wandvorsprung (9 - 21) zusammenzuwirken, in den kurvenförmigen Schlitz eingreifen, darüber vorstehen oder sich daraus zurückziehen kann, wobei der Stift bis zur Vorlage des Spulendorns gegenüber dem Stift eine Anschlagvorkehrung der Materialspule und dann eine Vorkehrung für die freie Aufhängung des tragenden Dorns der Materialspule bildet,
und dadurch gekennzeichnet, daß eines der Enden des Plättchens (11 - 23) mit einer elastischen Rückstellvorrichtung (15 - 25) kombiniert ist, die eine begrenzte Bewegung und die Rückkehr in die Ausgangsposition ermöglicht,
und dadurch gekennzeichnet, daß der Durchmesser des Stiftes (12 - 24) sehr viel kleiner ist als der Durchmesser des Dorns.

2. Ladevorrichtung nach Anspruch 1, dadurch gekennzeichnet, daß jede vorspringende Form (9 - 21) ab dem rückseitigen Ende des gegenüberliegenden kurvenförmigen Schlitzes (2g - 20c) ein zunehmendes Schrägprofil (9a - 21a) aufweist und dadurch einen Nockeneffekt vermittelt, wobei die vorspringende Form mit dem unteren Ende des gelenkig gelagerten Plättchens zusammenwirkt, indem sie bei einem Schub-, Lade- oder Herausnahmeffekt der Materialspule durch einen Rückzug des Stiftes (12 - 24) in den kurvenförmigen Schlitz die Plättchenabspreizung mittels elastischer Verformung ermöglicht, wobei der Stift während der Einsetz- bzw. Rückzugphase gegen die Seitenflanke der Spule im Anschlag ist, durch elastische Entspannung in den Dorn eindringt und dann für dessen Aufhängung sorgt, wenn der Dorn dem Stift gegenüberliegt.

3. Ladevorrichtung nach Anspruch 2, dadurch gekennzeichnet, daß jedes der Plättchen (11 - 23) ergänzend dazu ähnlich wie bei den Vorsprüngen (9 - 21) einen zweiten rampenbildenden (10a - 22a) Profilvorsprung (10 - 22) besitzt, der im Verhältnis zu den kurvenförmigen Schlitzen (2g - 20c) in Opposition zu den vorhergehenden angeordnet ist, um durch Schaffung eines ähnlichen Effektes der Plättchenverformung und des Stiftrückzugs das Abziehen und Herausnehmen der Spule zu ermöglichen.

4. Ladevorrichtung nach einem der Ansprüche 1-3, dadurch gekennzeichnet, daß die Profilplättchen (11) jeweils einen Stift (12) zum Positionieren, Rückhalten und Aufhängen des Dorns tragen, wobei das pendelbildende Plättchen im oberen Teil (11a) frei gelenkig an einem Verbindungsteil (13) befestigt ist, der mit der gegenüberliegenden Seitenwand des Gehäuses fest verbunden ist,
und dadurch gekennzeichnet, daß das
Profilplättchen im unteren Teil mit einem Absatz (11b) ausgebildet ist, der eine dem Stift (12) gegenüberliegende außen vorstehende Achse (14) aufnimmt und als Verankerung für eine elastische Rückstellvorrichtung (15) dient, deren anderes Ende mit einer Vorkehrung kombiniert ist, die mit der Seitenwand im unteren Teil fest verbunden ist, wobei das Plättchen (11) mit den vorgenannten Rampenformen (9 - 11) zusammenwirkt,
und dadurch gekennzeichnet, daß der kurvenförmige Schlitz (2g) in einer ziemlich genau waagrechten Ebene verläuft.

5. Ladevorrichtung nach einem der Ansprüche 1-3, dadurch gekennzeichnet, daß die Profilplättchen (23) jeweils einen Stift (24) zum Positionieren, Rückhalten und Aufhängen des Dorns tragen, wobei das Plättchen eine L-Form besitzt, deren kleiner Schenkel (23a) in ziemlich genau waagrechter Lage den in den kurvenförmigen Schlitz (20c) einziehbaren Stift (24) aufnimmt, wobei dieser kleine Schenkel (23a) nach der gegebenen Bewegung der Ladevorrichtung mit den Vorsprüngen (21 - 22) zusammenwirkt,
und dadurch gekennzeichnet, daß der lange Arm (23b) die Befestigung der elastischen Rückstellvorrichtung (25) des Plättchens gegenüber den Seitenwänden des Gehäuses ermöglicht, wobei das Plättchen in seinem abgewinkelten Teil zur gegenüberliegenden Wand gelenkig gelagert ist,
und dadurch gekennzeichnet, daß der kurvenförmige Schlitz (20c) in einer ziemlich genau senkrechten Ebene verläuft.

6. Spender von Aufwischmaterial einschließlich einer Ladevorrichtung nach einem der Ansprüche 1-5, dadurch gekennzeichnet, daß er im hinteren Teil einen Behälter (R) besitzt, der die Aufnahme der zu Ende gehenden Materialspule ermöglicht, deren restliche Bahn zum Schneiden gleichzeitig mit dem Bahnanfang der neuen Materialspule zwischen das Andruckelement und die Trommel geführt wird.

7. Gerät nach Anspruch 6, dadurch gekennzeichnet, daß es einen Portalrahmen (28) umfaßt, der an den Wänden des Gerätes gelenkig gelagert und einziehbar ist, wobei er mit Profilrillen (29) am Deckel des Gerätes zusammenwirkt, um eine Papierausgabe in gefalzter oder ungefalzter Lage zu gewährleisten.

8. Gerät nach Anspruch 6, dadurch gekennzeichnet, daß es ergänzend dazu einen Mechanismus besitzt, der die Ausgabe von zwei Materialrollen bzw. -spulen (B1 - B2) ermöglicht, nämlich eine von der Ladevorrichtung in Stellung gehaltene Betriebsrolle bzw. -spule und eine darüber durch einziehbare Vorkehrungen in Stellung gehaltene Reserverolle bzw. -spule.

9. Gerät nach Anspruch 8, dadurch gekennzeichnet, daß die Reservespule (B2) an einem einziehbaren Anschlag (30) anliegt, der durch eine kleine Stange (31) an eine feststehende Halterung (32) angelenkt ist, die mit einer der Wände des Gehäuses (20) fest verbunden ist, wobei eine groß bemessene Öffnung (20d) das Positionieren und Schwenken des Anschlags zwecks Auslaß ermöglicht,
und dadurch gekennzeichnet, daß die besagte kleine Stange mit einem Arm (33) zusammenwirkt, der mit einem Gelenkzapfen (34) entgegen einer Rückholfeder kombiniert ist, wobei der Arm am Ende eine Prüfvorkehrung (36) aufweist, die von hinten und unter der im Gebrauch befindlichen Materialspule (B1) in Anschlag kommt, um deren Durchmesser zu messen und die Freigabe der Reserverolle anstelle der Betriebsrolle auszulösen, wobei letztere in den hinteren Geräteteil entfernt wird.
